# EUROPÄISCHE PATENTSCHRIFT

(11) **EP 0 296 363 B1**
(45) Veröffentlichungstag und Bekanntmachung des Hinweises auf die Patenterteilung: **14.04.1993**
(21) Anmeldenummer: 88108091.5
(22) Anmeldetag: 20.05.1988
(51) Int. Cl.: H01H 33/91

(54) **Schalter mit selbsterzeugter Löschgasströmung**
Circuit breaker with selfproduced flow of extinguishing gas
Interrupteur à écoulement de gaz d'extinction autoengendré

(30) Priorität: 24.06.1987 DE 3720816
(43) Veröffentlichungstag der Anmeldung: 28.12.1988
(73) Patentinhaber: AEG Energietechnik GmbH, 60528 Frankfurt (DE)
(72) Erfinder: Karrenbauer, Herbert, Dr., D-3501 Niestetal (DE)
(74) Vertreter: Dreiss, Fuhlendorf, Steimle & Becker

(56) Entgegenhaltungen:
- DE-A- 2 853 201
- FR-A- 2 079 896
- FR-A- 2 291 601
- FR-A- 2 320 626
- FR-B- 2 264 380
- GB-A- 2 080 037

## Beschreibung

Die Erfindung betrifft einen Schalter mit selbsterzeugter Löschgasströmung mit einer mit Isoliergas gefüllten Schaltkammer, mit mindestens zwei Schaltstücken, von denen mindestens eines beweglich ist, einer durch die Schaltbewegung betätigbaren Kompressionseinrichtung aus einem Kompressionskolben und einem Kompressionszylinder mit Zylinderboden und einer daran anschliessenden Druckkammer mit einer Isolierstoffdüse, wobei ein oder mehrere Durchlässe den Kompressionsraum mit der Druckkammer verbinden und die Durchlässe Verschlüsse aufweisen, die in einem niedrigen Druchbereich der Druckkammer geöffnet sind und in einem hohen Druckbereich der Druckkammer geschlossen sind und wobei die Kompressionseinrichtung so bemessen ist, dass sie die zur Löschung der schwachen Lichtbögen erforderliche Löschgasströmung erzeugt.

Hochspannungsschalter sind heute in der Regel als mit Isoliergas gefüllte Selbstblasschalter ausgeführt. In einer solchen mit Isoliergas gefüllten Schaltkammer werden die Kontakte getrennt und wird der Lichtbogen bis zum Erlöschen mit dem Isoliergas, meistens SF₆, beblasen. Die für diese Beblasung erforderliche Kompression wird entweder mittels einer Kompressionseinrichtung oder mittels der thermischen Energie des Lichtbogens selbst erzielt. Die Schaltkammern werden entweder von einem vollisolierten Metallgehäuse oder von einem Porzellanisolator umgeben.

Aus der FR-A-2 264 380 ist ein Schalter der eingangs genannten Art bekannt. Der Kompressionsraum wird bei diesem Druckgasschalter von einem feststehenden Boden mit einem feststehenden Zylinder und einer mit dem beweglichen Schaltstück verbundenen Isolierstoffdüse gebildet, wobei die Isolierstoffdüse in dem feststehenden Zylinder gasdicht geführt ist. Die Druckkammer ist als Strömungskanal ausgeführt und in die Isolierstoffdüse eingearbeitet, und die Ventile befinden sich in dem feststehenden Boden und in der Isolierstoffdüse. Bei diesem Druckgasschalter sind sowohl die Grösse der Druckkkammer als auch der Spalt zwischen Isolierstoffdüse und Schaltstück fest vorgegeben und nicht an die Löschbedingungen von kleinen und grossen Strömen anpassbar.

Aus der Firmenschrift "Hochspannungsschalter AUTOPNEUMATIC. 72,5 kV-765 kV", A22 V1.05.55/0785 DE/EN, Seite 6 ist ein Selbstblasschalter bekannt, der eine mit Isoliergas gefüllte Schaltkammer aufweist, in der sich zwei Schaltstücke befinden, von denen eines feststehend und das andere mit der Schaltbewegung verschiebbar ist. Durch die Schaltbewegung wird eine Kompressionseinrichtung betätigt, die aus einem Kompressionskolben und einem Kompressionszylinder mit Zylinderboden besteht. Durchlässe in diesem Zylinderboden verbinden den Kompressionsraum mit einer Druckkammer, die von einer Isolierstoffdüse umgeben ist. Lichtbögen, deren Stromstärke im unteren und mittleren Bereich liegt, werden dadurch gelöscht, dass die Kompressionseinrichtung Löschgas komprimiert und durch die Durchlässe imm Zylinderboden in die Druckkammer bläst, wodurch eine starke Löschgasströmung in der Düse entsteht, die den Lichtbogen im Stromnulldurchgang zum Erlöschen bringt.

Im Bereich stromschwächerer Lichtbögen, wie sie etwa unter normalen Betriebsbedingungen auftreten, weist dieser Selbsttblasschalter eine recht gute Funktion auf. Diese stromschwächeren Lichtbögen haben eine so geringe thermische Energie, dass es in der Druckkammer durch Erhitzung zu keiner nennenswerten Gasexpansion kommt, und so weder die Beblasung durch die Kompressionseinrichtung verhindert noch die Schaltbewegung beeinträchtigt und damit die Schaltgeschwindigkeit vermindert wird.
Bei der Abschaltung stromstarker Lichtbögen, wie sie beispielsweise in Kurzschlussfällen auftreten, ist die Funktion dieses Selbstblasschalters nicht so optimal. Durch die hohe thermische Energie des Lichtbogens kommt es in der Druckkammer zu einer sehr starken Gasexpansion infolge der Erhitzung. Bei diesen stromstarken Lichtbögen trägt zur Löschung der Lichtbögen dieses expanierte, unter sehr hohem Druck stehende Gas wesentlich bei. Dieses unter sehr hohem Druck stehende Gas dringt jedoch auch durch die Durchlässe des Zylinderbodens in den Kompressionsraum des Kompressionszylinders ein und führt dadurch zu einer Verlangsamung der Schaltbewegung. Das in den Kompressionsraum eingedrungene Gas geht für den Löschvorgang verloren, da die Löschung des Lichtbogens im Stromnulldurchgang erfolgen muss, der Kompressionszylinder das in ihn eingedrungene Gas jedoch erst dann wieder ausstösst, wenn der hohe Druck in der Druckkammer wieder abgebaut ist. Dies ist jedoch erst nach Erlöschen des Lichtbogens der Fall.
Eine so ausgestattete Kompressionseinrichtung ist bei Schaltvorgängen mit stromstarken Lichtbögen also zweifach von Nachteil, einmal dadurch, dass der Schaltvorgang gebremst wird, und zum andern dadurch, dass ein Teil des expandierenden Löschgases für die Beblasung des Lichtbogens verlorengeht.

Bei diesem bekannten Selbstblasschalter treten jedoch noch weitere Probleme auf:
Bei sehr energiereichen Lichtbögen ist die Druckkammer, welche von der Isolierdüse umschlossen wird, für die hohen Drücke, wie sie durch die Gasexpansion bei der Unterbrechung sehr starker Ströme auftritt, zu klein.
Für die Intensität und Dauer der Beblasung des Lichtbogens ist das Produkt aus Druck und Volumen massgeblich. Der Druckerhöhung sind jedoch hauptsächlich durch die Stablität des Isoliermaterials der Isolierstoffdüse Grenzen gesetzt. Das Ausschaltvermögen wird somit durch das Volumen der Druckkammer bestimmt.
Desweiteren ist der Spalt zwischen Isolierdüse und Schaltstück fest vorgegeben und nicht den unterschiedlichen Löschbedingungen bei kleinen und grossen Strömen angepasst.

Der Erfindung liegt die Aufgabe zugrunde, einen Selbstblasschalter zu schaffen, bei dem im Falle von Lichtbögen mit einer hohen Stromztärke eine möglichst gute Beblasung und ein möglichst grosses Ausschaltvermögen gewährleistet sind.

Diese Aufgabe wird erfindungsgemäss dadurch gelöst, dass der Druck des niedrigen Druckbereichs durch stromschwache Lichtbögen hervorgerufen wird, deren Energie zu gering ist, um die zu ihrer Beblasung erforderliche Löschgasströmung selbst zu erzeugen, und der Druck des hohen Druckbereichs durch stromstarke Lichtbögen hervorgerufen wird, deren Energie ausreicht, um die zu ihrer Beblasung erforderliche Löschgasströmung selbst zu erzeugen, und dass der Zylinderboden im Kompressionszylinder verschiebbar, aber gasdicht gelagert ist, dass er im niedrigen Druckbereich der Druckkammer eine erste Position einnimmt und dass der Zylinderboden im hohen Druckbereich der Druckkammer eine zweite Position einnimmt, in der die Druckkammer gegenüber der ersten Position vergrössert und der Kompressionsraum verkleinert ist.

Vorteilhaft wirkt sich dabei aus, dass sich die Druckkammer bei stromstarken Lichtbögen vergrössert. Durch die Vergrösserung der Druckkammer wird das Produkt Volumen mal Druck grösser, weil der Druck durch nachströmendes Löschgas aufrechterhalten wird, solange der Lichtbogen brennt. Dies ist die Voraussetzung, um eine stärkere Gasströmung von ausreichender Dauer zur Beblasung der stromstarken Lichtbögen zu erzeugen.

Die durch Erhöhung des Produkts aus Druck und Volumen verstärkte Gasströmung lässt sich dadurch besonders effektiv zur Beblasung des Lichtbogens einsetzen, indem der Spalt gemäss Anspruch 11 zwischen dem in der Druckkammer angeordneten Schaltstück und der Isolierstoffdüse vergrössert wird. Dies wird durch ein Schaltstück erreicht, welches druckabhängig verschiebbar ist und darum bei stromstarken Lichtbögen eine Relativbewegung zur Isolierstoffdüse in Richtung der Vergrösserung des Abstands ausführt.

Zweckmässige Ausgestaltungen sind den weiteren Unteransprüchen zu entnehmen.

Die Erfindung wird nachstehend anhand von zeichnerisch dargestellten Ausführungsbeispielen erläutert, wobei auf weitere Vorteile verwiesen wird.

Es zeigen
- Fig. 1: ein Ausführungsbeispiel mit verschliessbaren Durchlässen im Zylinderboden,
- Fig. 2: ein Ausführungsbeispiel mit Entlüftungsöffnungen im Kompressionsraum,
- Fig. 3 und Fig. 4: Ausführungsbeispiele mit verschiebberem Zylinderboden und
- Fig. 5 und Fig. 6: Ausführungsbeispiele mit variabler Spaltbreite zwischen Schaltstück und Isolierstoffdüse.

Dargestellt sind jeweils die Innenteile einer Schaltkammer. Die linken Hälften der Figuren zeigen den Schalter im geschlossenen Zustand, die rechten Hälften bei der Ausschaltung. Die Schaltkammer ist mit Isoliergas, z. B. SF₆, gefüllt und wird von einem Gehäuse umgeben, welches als vollisoliertes Metallgehäuse oder als Porzellanisolator ausgeführt sein kann. Am festen Schaltstück 2 sowie am Träger des Kompressionskolbens 29 befinden sich die elektrischen Anschlüsse.

Fig. 1 zeigt einen Selbstblasschalter, bei dem die Durchlässe 1 mit Verschlüssen 10, welche hier als Ventile ausgeführt sind, ausgestattet sind. Die Schaltbewegungen erfolgen mittels einer Antriebsstange 13, die mit einem beweglichen Schaltstück 3, einem Zylinderboden 9, einem Kompressionszylinder 4 sowie einer Isolierstoffdüse 5 fest verbunden ist. Bei der Ausschaltung trennen sich das bewegliche Schaltstück 3 und ein festes Schaltstück 2. Dadurch bildet sich zwischen diesen Schaltstücken durch die Isolierstoffdüse 5 hindurch ein Lichtbogen 26. Im Rahmen des Normalbetriebs, so z. B. bei der Abschaltung eines Netzteils, bilden sich relativ schwache Lichtbögen, da die Stromstärke nicht allzu hoch ist. Die thermische Energie solcher Lichtbögen ist nicht groß, so daß die Gasexpansion in der Druckkammer 6, infolge der Erhitzung des Gases zu keiner erheblichen Drucksteigerung führt. Solche Lichtbögen müssen mittels einer Einrichtung beblasen werden. Dazu dient die Kompressionseinrichtung, bestehend aus dem Kompressionszylinder 4, der sich bei der Ausschaltung über einen Kompressionskolben 14 schiebt und dabei den Kompressionsraum 7 verringert. Das im Kompressionsraum 7 zusammengepreßte Gas wird durch Durchlässe 1 im Zylinderboden 9 in die Druckkammer 6 geblasen, um von dort durch die Isolierstoffdüse 5 zu strömen, wobei der Lichtbogen 26 beblasen wird. Der Lichtbogen erlöscht dadurch, daß durch die Beblasung die Neuzündung nach dem Stromnulldurchgang verhindert wird. Bei einer solchen Abschaltung ist der Druck in der Druckkammer 6 niedriger als im Kompressionsraum 7, so daß die Verschlüsse 10, hier als Ventile ausgeführt, geöffnet sind.

Die Druckverhältnisse sind bei stromstarken Lichtbögen, wie sie beispielsweise bei der Abschaltung von Kurzschlüssen auftreten, umgekehrt. Durch die hohe thermische Energie dieser Lichtbögen kommt es in der Druckkammer 6 zu einer starken Gasexpansion, so daß der Druck in der Druckkammer 6 höher ist, als der Druck im Kompressionsraum 7. Die Verschlüsse 10, hier die Ventile, schließen, um auf diese Weise ein Eindringen des hohen Drucks in den Kompressionsraum 7 zu verhindern, was zu einer Bremsung der Ausschaltbewegung infolge der Druckerhöhung führen würde. Das unter hohem Druck stehende Gas verbleibt in der Druckkammer 6 und steht zur Beblasung des Lichtbogens voll zur Verfügung, wobei der Lichtbogen außerhalb des Stromnulldurchgangs die Düse verstopft und kurz vor dem Stromnulldurchgang eine starke Löschmittelströmung einsetzt. Dadurch, daß der hohe Druck vom Kompressionsraum 7 ferngehalten wird, kann der Schalter mit einer geringeren Antriebsenergie betrieben werden oder es läßt sich eine höhere Schaltgeschwindigkeit erzielen. Da die Kompressionseinrichtung durch die Verschlüsse 10 nur für die Löschung schwacher Lichtbögen in Betrieb ist, wird sie so bemessen, daß sie die für die Löschung dieser schwachen Lichtbögen erforderliche Löschgasströmung erzeugt.

Fig. 2 zeigt ein Ausführungsbeispiel mit einer Weiterbildung der erfindungsgemäßen Lösung. Dieser Selbstblasschalter unterscheidet sich von dem in Fig. 1 dargestellten dadurch, daß der Kompressionsraum 7 durch Entlüftungsöffnungen 11 mit der Schaltkammer verbunden ist. Die Entlüftungsöffnungen 11 sind hier im Kompressionskolben 14 angeordnet. Sie sind mit Verschlüssen, hier als Ventile 16 ausgeführt, versehen. Die Ventile 16 öffnen gegen den Druck von Federn, wobei diese Federn eine solche Federkonstante aufweisen, daß die Öffnung der Ventile 16 dann erfolgt, wenn im Kompressionsraum 7 sich ein Druck entwickelt, der dem hohen Druckbereich in der Druckkammer 6 entspricht, bei dem dort die Verschlüsse 10 infolge der Gasexpansion durch stromstarke Lichtbögen schließen. Dieser Druckbereich wird im Kompressionsraum 7 dadurch erreicht, daß die Verschlüsse 10 geschlossen sind, der Kompressionszylinder 4 sich über den feststehenden Kompressionskolben 14 schiebt und das eingeschlossene Gas komprimiert wird. Die Ventile 16 öffnen somit nur dann, wenn stromstarke Lichtbögen den entsprechend hohen Druck in der Druckkammer 6 erzeugen und infolge dessen aus dem Kompressionsraum 7 kein Gas abströmen kann. Bei schwachen Lichtbögen öffnen dagegen die Verschlüsse 10 und der Druck im Kompressionsraum 7 kann durch das durch die Durchlässe 1 abströmende Gas nicht so hoch ansteigen, daß die Ventile 16 öffnen. Der mögliche Druckanstieg im Kompressionsraum 7 ist also begrenzt, unabhängig davon, ob stromstarke oder stromschwache Lichtbögen gelöscht werden müssen. Der Antrieb muß nur noch einen begrenzten Druck im Kompressionsraum 7 überwinden, wodurch er entlastet wird. Es ist möglich, einen noch schwächeren Antrieb zu verwenden, oder die Schaltgeschwindigkeit weiter zu erhöhen.

Die Fig. 3 zeigt ein Ausführungsbeispiel, das sich von den Fig. 1 und 2 dadurch unterscheidet, daß der Zylinderboden 9' im Kompressionszylinder 4 gasdicht verschiebbar gelagert ist. Gegenüber der Antriebsstange 13 ist der Zylinderboden 9' ebenfalls gasdicht geführt, wobei ihn eine Feder 8 gegen einen fest mit der Antriebsstange 13 verbundenen Bund 23 drückt. Die Feder 8 stützt sich auf einen Absatz 22 der Antriebsstange 13 ab. Der Zylinderboden 9' weist - wie der Zylinderboden 9 der Fig. 1 und 2 - Durchlässe 1 mit Verschlüssen 10 auf. Am Außenrand des Zylinderbodens 9' befindet sich ein zylinderringförmiger Rand 17, der im Kompressionszylinder 4 gasdicht gleitet. Dieser Rand 17 ist mit Bohrungen 18 ausgestattet. Der Kompressionszylinder 4 weist Entlüftungsöffnungen 11' auf, die den Bohrungen 18 im Rand 17 des Zylinderboden 9' so zugeordnet sind, daß bei Verschiebung des Zylinderbodens 9' gegen den Druck der Feder 8 die Bohrungen 18 mit den Entlüftungsöffnungen 11' fluchten und so eine Verbindung des Kompressionsraums 7 zur Schaltkammer entsteht. Dieser verschiebbare Zylinderboden 9' bewirkt bei großem Druckanstieg infolge stromstarker Lichtbögen, bei denen die Verschlüsse 10 schließen, eine Vergrößerung der Druckkammer 6. Gleichzeitig wird der Kompressionsraum 7 durch die Bohrungen 18 und die Entlüftungsöffnungen 11' in die Schaltkammer entlüftet. Die rechte Seite der Figur stellt den Schalter bei der Ausschaltung eines stromschwachen Lichtbogens dar. Der Zylinderboden 9' liegt am Bund 23 an, die Bohrungen 18 fluchten nicht mit den Entlüftungsöffnungen 11', so daß sie verschlossen sind, und das komprimierte Gas strömt durch die Durchlässe 1 (Pfeile), wodurch der Lichtbogen 26 beblasen wird. Diese Ausgestaltung sorgt für eine noch bessere Beblasung der stromstarken Lichtbögen, da durch die Vergrößerung des Volumens der Druckkammer auch ein größeres Produkt aus Volumen mal Druck entsteht, welches für die Intensität und Dauer der Beblasung maßgeblich ist. Durch die Vergrößerung der Druckkammer 6 wird auch ein zu starker Druckansteig in der Druckkammer 6 verhindert, so daß der für das Material kritische Wert nicht so schnell erreicht wird. Die Vergrößerung der Druckkammer 6 findet auf Kosten des Kompressionsraum 7 statt. Dies ist deshalb nicht von Nachteil, weil bei der Ausschaltung starker Lichtbögen die Kompressionseinrichtung nicht in Funktion ist.

Die Federkonstante der Feder 8 wird so ausgelegt, daß bei stromschwachen Lichtbögen, bei denen die Verschlüsse 10 geöffnet bleiben, der Zylinderboden 9' in einer ersten Position verharrt, in der er an dem mit der Antriebsstange 13 fest verbundenen Bund 23 anliegt. Erst bei den Lichtbögen, die so stromstark sind, daß sie einen Druck in der Druckkammer 6 aufbauen, durch den sich die Verschlüsse 10 schließen, läßt sich die Feder 8 zusammendrücken. In solchen Schaltsituationen bewegt sich also der Zylinderboden 9' in den Bereich der zweiten Position. Die genaue Lage des Zylinderbodens 9' innerhalb dieses Bereichs der zweiten Position ist vorteilhafterweise druckabhängig. Zweckmäßigerweise ist die Federkonstante der Feder 8 in Abhängigkeit vom zurückzulegenden Weg des Zylinderbodens 9' so bestimmt, daß in der Druckkammer 6 ein besonders günstiges Produkt aus Druck mal Volumen für die Löschung des betreffenden Lichtbogens erzielt wird.

Bei einer solchen Ausgestaltung, in der sich die zweite Position des Zylinderbodens 9' innerhalb eines Bereichs druckabhängig einstellt, müssen die Entlüftungsöffnungen 11' als Langlöcher ausgeführt werden, damit gewährleistet ist, daß im gesamten Bereich, in dem sich der Zylinderboden 9' in seiner zweiten Position befinden kann, eine Entlüftung des Kompressionsraums 7 gewährleistet ist.

Neben der Optimierung des Produkts aus Druck mal Volumen für die Druckkammer 6 und somit einer Verbesserung der Beblasung, ist ein weiterer Vorteil der Weiterbildung der, daß die Entlüftung des Kompressionsraums 7 sofort nach dem Verschließen der Verschlüsse 10 eintritt. Diese sofortige und völlige Druckentlastung des Kompressionsraumes 7, die mechanisch mit der Verschiebung des Zylinderbodens 9' gekoppelt ist - also nicht über den Umweg eines Druckaufbaus im Kompressionsraum 7 vermittelt wird -, sorgt dafür, daß bei der Löschung stromstarker Lichtbögen die Schaltgeschwindigkeit gegenüber der Ausschaltung stromschwacher Lichtbögen noch zusätzlich erhöht wird, da im Kompressionsraum kein Druck der Schaltbewegung entgegensteht. Bei dieser Ausgestaltung wird zweckmäßigerweise ein mechanischer oder pneumatischer Dämpfer angeordnet, der am Ende der Schaltbewegung diese abfängt.

Die Weiterbildung ist auch für den Einschaltvorgang von Vorteil. Beim Einschaltvorgang bewegt sich die Antriebsstange 13 mit dem beweglichen Schaltstück 2, dem Zylinderboden 9', dem Kompressionszylinder 4 und der Isolierstoffdüse 5 nach oben, wodurch der Kompressionsraum 7 vergrößert wird. Im Kompressionsraum 7 entsteht dadurch ein Unterdruck, der den Zylinderboden 9' gegen den Druck der Feder 8 nach unten saugt, wodurch sich eine Belüftung mittels der Bohrungen 18 und der Entlüftungsöffnungen 11' ergibt. Auf diese Weise wird die Einschaltgeschwindigkeit nicht durch die Bildung eines der Einschaltbewegung entgegenwirkenden Unterdrucks im Kompressionsraum 7 behindert.

Weil der Zylinderboden 9' gegenüber der Antriebsstange 13 sowie dem Kompressionszylinder 4 relativ verschiebbar ist, also diese Teile nicht mehr miteinander verbindet, muß zur kraftschlüssigen Verbindung zwischen der Antriebsstange 13 und dem beweglichen Schaltstück 3 einerseits sowie dem Kompressionszylinder 4 und der Isolierstoffdüse 5 andererseits ein Verbindungsstück angeordnet werden, welches beispielsweise als Stege 12 oder als durchbrochene Platte 21 ausgeführt sein kann.

Fig. 4 zeigt eine Weiterbildung des Ausführungsbeispiels von Fig. 3, bei dem die Durchlässe 1' zwischen dem Kompressionsraum 7 und der Druckkammer 6 dadurch gebildet werden, daß in der ersten Position des Zylinderbodens 9' die Bohrungen 18 in eine Erweiterung 19 der Zylinderwandung münden. Dies ist in der linken Hälfte der Fig. 4 dargestellt, wobei der Pfeil den Weg des Löschgasstroms bei der Löschung stromschwacher Lichtbögen zeigt. Die Federkonstante der Feder 8 oder einer zusätzlichen schwachen Feder, die in diesem Bereich zur Feder 8 in Reihe liegt, muß jedoch so niedrig sein, daß eine Verschiebung des Zylinderbodens 9' in die zweite Position so leichtgängig erfolgt, daß diese Verschiebung einem Druckausgleich durch die Durchlässe 1' zuvorkommt. Möglich ist auch eine Ausgestaltung, bei der der Zylinderboden 9' zu Beginn des Bereichs der zweiten Position erst auf die Feder 8 oder 8' trifft, d. h. daß der Verschiebung des Zylinderbodens 9' bis zum Verschluß der Durchlässe 1' lediglich die Reibung der Lagerung entgegensteht. In der zweiten Position des Zylinderbodens 9' besteht keine Verbindung zwischen der Erweiterung 19 und der Bohrung 18. Unmittelbar nach Unterbrechung der Verbindung zwischen der Bohrung 18 und der Erweiterung 19 öffnet sich durch die Verschiebung des Zylinderbodens 9' die Entlüftung des Kompressionsraums 7 zur Schaltkammer mittels der Bohrung 18 und der Entlüftungsöffnung 11'. Dies ist aus der rechten Hälfte der Figur 4 ersichtlich, wobei der Pfeil die Entlüftung des Kompressionsraumes 7 in die Schaltkammer anzeigt. Die Bohrungen 18 und die Öffnungen 11' werden in der Anzahl und Größe am Umfang angebracht, die für die schnelle Entlüftung erforderlich ist.

Fig. 4 zeigt des weiteren einen Zylinderring 30, der auf dem Kompressionszylinder 4 außen gleitend angeordnet ist, so daß er die Entlüftungsöffnungen 11' gegen Ende der Schaltbewegung schließt. Dieser Zylinderring 30 ist mit dem Träger 29 des Kompressionskolbens 4 fest verbunden. Der Zweck dieser Anordnung besteht darin, daß die Schaltbewegung gegen Ende der Ausschaltung durch ein sich im Kompressionsraum 7 bildendes Gaspolster weich abgefangen wird. Eine Beeinträchtigung der Ausschalteigenschaften des Schalters erfolgt durch diese Bremsung der Ausschaltbewegung nicht mehr, da in dieser Schalterstellung der Lichtbogen bereits erloschen ist.

Fig. 5 zeigt eine Ausgestaltung bei der sich die Breite des Spaltes 15 zwischen dem Schaltstück 3 und der Isolierstoffdüse 5 den unterschiedlichen Löschbedingungen bei kleinen und großen Strömen anpaßt.

Die Antriebsstange 13 enthält eine Führung mit einem Hochstromkontakt, in welcher ein verschiebbarer Schaltstückträger 20 gelagert ist. Dieser verschiebbare Schaltstückträger 20 ist mit dem Zylinderboden 9' sowie mit dem Schaltstück 3, welches hier als bewegliches (d. h. die Schaltbewegung ausführendes) Schaltstück ausgebildet ist, fest verbunden. Der Zylinderboden 9' wird von einer Feder 8' in seiner ersten Position gegen einen Bund 23' gedrückt, welcher in fester Verbindung mit dem Kompressionszylinder 4 steht, und unterhalb der Isolierstoffdüse 5 innerhalb der Druckkammer 6 angeordnet ist. Die Feder 8' stützt sich auf einen Absatz am oberen Ende des Kompressionszylinders 4 ab.

Auch bei dieser Ausgestaltung ist die Feder 8' so ausgelegt, daß der Zylinderboden 9' in seiner zweiten Position eine druckabhängige Lage einnimmt. Diese druckabhängige Lage befindet sich zwischen der ersten Position und einer Position, die dem maximalen Druck entspricht; bei diesem liegt der Zylinderboden 9' an einer durchbrochenen Platte 21 an und die Feder 8' ist maximal zusammengedrückt. Entsprechend der Lage des Zylinderbodens 9' in der zweiten Position befindet sich das bewegliche Schaltstück 3 in einer relativen Lage zur Isolierstoffdüse 5, wodurch sich der Spalt 15 druckabhängig einstellt.

Bei der Ausschaltung kleiner Ströme ist der Spalt 15 so schmal, daß er trotz der relativen Schwäche der durch die Kompressionseinrichtung erzeugten Gasströmung eine intensive Beblasung des Lichtbogens herbeiführt.
Bei großen Strömen vergrößert sich der Spalt 15 mit dem Hub des Zylinderbodens 9' entsprechend, so daß der Düsenspalt vergrößert wird. Das Löschgas fließt dadurch in einem breiteren Löschgasstrom, welcher wegen des hohen Drucks des unter der thermischen Energie des Lichtbogens expandierenden Gases eine hohe Strömungsgeschwindigkeit aufweist und so zu einer intensiven Beblasung des Lichtbogens führt.
Die Bedingungen für die Beblasung des Lichtbogens werden zusätzlich dadurch optimiert, daß die Lichtbogenlänge vergrößert wird, indem das Schaltstück 3 ebenfalls den Hub des Zylinderbodens 9' ausführt und so der Abstand zwischen den Schaltstücken 2, 3 und damit die Lichtbogenlänge zusätzlich zur Schaltbewegung vergrößert wird.

Die feste Verbindung zwischen der Antriebsstange 13, dem Kompressionszylinder 4 und der Isolierstoffdüse 5 wird durch die durchbrochene Platte 21 hergestellt. Günstig ist ein zusätzliches Überdruckventil 28 im Zylinderboden 9' - auch eine andere Stelle der Druckkammer 6 ist denkbar-welches im Normalbetrieb geschlossen ist und die Druckkammer 6 mit der Kompressionskammer 7 - oder der Schaltkammer - dann verbindet, wenn der Druck einen Wert erreicht, der für das Material kritisch ist. Bei Überdruckventilen 28, die in den Kompressionsraum 7 münden, muß dieser im hohen Druckbereich über eine gute Entlüftung zur Schaltkammer verfügen. In der dargestellten Ausgestaltung sind Ventile 16 im Kompressionskolben 14 angeordnet, die bei einem zu hohen Druck den Kompressionsraum 7 in die Schaltkammer entlüften.

Selbstverständlich läßt sich eine solche variable Spaltbreite auch in eine Anordnung gem. Fig. 3 oder 4 integrieren. Dazu muß das bewegliche Schaltstück 3 ebenfalls in der Antriebsstange 13 gleitend und mit einem Stromkontakt geführt werden. Eine Verbindung vom beweglichen Schaltstück 3 mit dem Zylinderboden 9' wäre in diesem Fall beispielsweise dadurch möglich, Verbindungsstege vom Schaltstück 3 um den Bund 23 herum verlaufend zu dem Zylinderboden 9' führen und dabei in den Zwischenräumen zwischen den Stegen 12 angeordnet sind.

Fig. 6 zeigt eine Ausgestaltung, die eine variable Spaltbreite 15 nach dem gleichen Prinzip vorsieht, wie dies in Fig. 5 beschrieben wurde. Zusätzlich sind Überdruckventile 25 angeordnet, welche die Druckkammer 6 mit der Schaltkammer verbinden, wenn der Druck in der Druckkammer auf einen Wert ansteigt, der für das Material kritisch ist. Diese Überdruckventile 25 werden durch eine oder mehrere Öffnungen 27 in der Druckkammer 6 gebildet, die vom Zylinderboden 9' bei zulässigem Druck verschlossen sind und bei unzulässig hohem Druck dadurch geöffnet werden, daß der Zylinderboden 9' die Öffnungen 27 freigibt, indem er sich infolge der Druckerhöhung von dem Bereich der zweiten Position weiter in eine dritte Position verschiebt, welche durch Überwindung einer Federkraft mit einer dieser Druckerhöhung entsprechend erhöhten Federkonstante erreicht wird. Dazu kann die Feder 8' zwischen dieser zweiten und der dritten Position eine erhöhte Federkonstante aufweisen, oder es wird in diesem Bereich parallel zur Feder 8' eine zusätzliche Feder angeordnet, so daß sich diese erhöhte Federkonstante aus der Summe beider Federkonstanten ergibt. Um Raum für diese Überdruckventile 25 zu schaffen, wird die Feder 8' auf der durchbrochenen Platte 21 aufgestützt. Die übrigen Teile entsprechen der Fig. 5.

Zusätzlich zeigt Fig. 6 ein Belüftungsventil 24, das sich im Kompressionskolben 14 befindet und die Aufgabe hat, bei der Entstehung eines Unterdrucks im Kompressionsraum 7 infolge der Einschaltbewegung den Kompressionsraum 7 zu belüften. Eine relativ schwache Feder des Ventils 24 läßt dieses Ventil 24 in die geöffnete Stellung gehen, sobald der Druck im Kompressionsraum 7 geringer wird als in der Schaltkammer. Die Feder hat lediglich die Aufgabe auch bei Erschütterungen für ein sicheres Schließen des Ventils 24 zu sorgen. Ein solches Belüftungsventil 24 kann zur Vermeidung eines die Einschaltbewegung behindernden Unterdrucks im Kompressionsraum 7 selbstverständlich bei sämtlichen Ausführungsbeispielen angeordnet werden.

Die in den Figuren dargestellten Ausführungsbeispiele sind nur Beispiele für zweckmäßige Kombinationen der Weiterbildungen und Ausgestaltungen der erfindungsgemäßen Maßnahmen. Zahlreiche weitere Kombinationen sind möglich. Denkbar ist des weiteren eine Ausgestaltung bei der die Teile, die in den Ausführungsbeispielen die Schaltbewegung ausführen, feststehen und dafür das Schaltstück 2 und der Kompressionskolben 14 die Schaltbewegung ausführt.

## Patentansprüche

1. Schalter mit selbsterzeugter Löschgasströmung mit einer mit Isoliergas gefüllten Schaltkammer, mit mindestens zwei Schaltstücken, von denen mindestens eines beweglich ist, einer durch die Schaltbewegung betätigbaren Kompressionseinrichtung aus einem Kompressionskolben (14) und einem Kompressionszylinder (4) mit Zylinderboden (9) und einer daran anschliessenden Druckkammer (6) mit einer Isolierstoffdüse (5), wobei ein oder mehrere Durchlässe (1) den Kompressionsraum (7) mit der Druckkammer (6) verbinden und die Durchlässe (1) Verschlüsse (10) aufweisen, die in einem niedrigen Druckbereich der Druckkammer (6) geöffnet sind und in einem hohen Druckbereich der Druckkammer (6) geschlossen sind und wobei die Kompressionseinrichtung so bemessen ist, dass sie die zur Löschung der schwachen Lichtbögen erforderliche Löschgasströmung erzeugt,
**dadurch gekennzeichnet,**
dass der Druck des niedrigen Druckbereichs durch stromschwache Lichtbögen hervorgerufen wird, deren Energie zu gering ist, um die zu ihrer Beblasung erforderliche Löschgasströmung selbst zu erzeugen, und der Druck des hohen Druckbereichs durch stromstarke Lichtbögen hervorgerufen wird, deren Energie ausreicht, um die zu ihrer Beblasung erforderliche Löschgasströmung selbst zu erzeugen, und dass der Zylinderboden (9) im Kompressionszylinder (4) verschiebbar, aber gasdicht gelagert ist, dass er im niedrigen Druckbereich der Druckkammer (6) eine erste Position einnimmt und dass der Zylinderboden (9) im hohen Druckbereich der Druckkammer (6) eine zweite Position einnimmt, in der die Druckkammer (6) gegenüber der ersten Position vergrössert und der Kompressionsraum (7) verkleinert ist.

2. Schalter nach Anspruch 1,
**dadurch gekennzeichnet,**
dass der Kompressionsraum (7) Entlüftungsöffnungen (11 oder 11') zur Schaltkammer aufweist, welche mit Verschlüssen (16 oder 17) ausgestattet sind, die bei der Ausschaltung der starken Lichtbögen geöffnet sind.

3. Schalter nach Anspruch 1,
**dadurch gekennzeichnet,**
dass die Verschiebung des Zylinderbodens (9') von der ersten in die zweite Position gegen die Kraft einer Feder (8 oder 8') erfolgt, deren Federkonstante so ausgelegt ist, dass die Feder (8 oder 8') beim Erreichen des hohen Druckbereichs zusammengedrückt wird.

4. Schalter nach Anspruch 1 oder 3,
**dadurch gekennzeichnet,**
dass die Lage des Zylinderbodens (9') in der zweiten Position und damit das Mass der Vergrösserung der Druckkammer (6) danach bestimmt ist, dass sich ein für die Löschung des betreffenden Lichtbogens (26) besonders günstiges Produkt aus Druck mal Volumen ergibt.

5. Schalter nach Anspruch 4,
**dadurch gekennzeichnet,**
dass der Zylinderboden (9') seine Lage innerhalb der zweiten Position druckabhängig, mittels einer entsprechenden Wahl der Federkonstante der Feder (8 oder 8') einstellt.

6. Schalter nach einem der Ansprüche 2 bis 5,
**dadurch gekennzeichnet,**
dass die Entlüftungsöffnungen (11) im Kompressionskolben (14) angeordnet sind und durch Ventile (16) entlüftbar sind, welche bei Drücken im Kompressionsraum (7) öffnen, die oberhalb des Druckbereiches der Druckkammer liegen, der bei kleinen Strömen auftritt.

7. Schalter nach einem der Ansprüche 2 bis 5,
**dadurch gekennzeichnet,**
dass der Zylinderboden (9') einen in den Kompressionsraum (7) weisenden Rand (17) aufweist, welcher in der ersten Position des Zylinderbodens (9') im Kompressionszylinder (4) angeordnete Entlüftungsöffnungen (11') verschliesst und in der zweiten Position des Zylinderbodens (9') die Entlüftungsöffnungen (11') öffnet.

8. Schalter nach einem der Ansprüche 3 bis 7,
**dadurch gekennzeichnet,**
dass der Zylinderboden (9') in der ersten Position Durchlässe (1') geöffnet hält und dass die Durchlässe (1') durch eine geringe Verschiebung des Zylinderbodens (9') verschlossen sind.

9. Schalter nach Anspruch 8,
**dadurch gekennzeichnet,**
dass die Federkonstante der Feder (8 oder 8') oder einer zusätzlichen Feder im Bereich dieser geringen Verschiebung so niedrig ist, dass diese Verschiebung des Zylinderbodens (9') einem Druckausgleich durch diese Durchlässe (1') zuvorkommt.

10. Schalter nach Anspruch 8 oder 9,
**dadurch gekennzeichnet,**
dass die Durchlässe (1') durch Bohrungen (18) im Rand (17) des Zylinderbodens (9') gebildet sind, die in der ersten Position des Zylinderbodens (9') in eine Erweiterung (19) der Zylinderwandung münden und in der zweiten Position des Zylinderbodens (9') durch die Zylinderwandung verschlossen sind.

11. Schalter nach einem der Ansprüche 3 bis 10,
**dadurch gekennzeichnet,**
dass das Schaltstück (3) mit dem verschiebbaren Zylinderboden (9') sowie einem Schaltstückträger (20) fest verbunden ist, wobei dieser verschiebbare Schaltstückträger (20) unter Aufrechterhaltung des elektrischen Anschlusses dieselbe Relativbewegung des Schaltstücks (3) gegenüber der Isolierstoffdüse (5) ermöglicht, wie sie der Zylinderboden (9') gegenüber der Isolierstoffdüse (5) ausführt und dass in der ersten Position des Zylinderbodens (9') der Spalt (15) zwischen Isolierstoffdüse (5) und dem Schaltstück (3) klein und in der zweiten Position grösser ist, wobei die Spaltbreite (15) so eingestellt ist, dass die jeweiligen Löschgasströme für die Beblasung möglichst gut genutzt sind.

12. Schalter nach einem der Ansprüche 3 bis 11,
**dadurch gekennzeichnet,**
dass die Antriebsstange (13) über Stege (12) oder eine durchbrochene Platte (21) mit dem Kompressionszylinder (4), mit der Isolierstoffdüse (5) sowie mit dem beweglichen Schaltstück (3) oder dem Lager, in welchem der Schaltstückträger (20) verschiebbar lagert, fest verbunden ist, wodurch diese Teile die Schaltbewegung ausführen und der Kompressionskolben (14) sowie ein festes Schaltstück (2) feststehen.

13. Schalter nach einem der Ansprüche 3 bis 12,
**dadurch gekennzeichnet,**
dass sich die Feder (8) auf einen Absatz (22) der Antriebsstange (13) abstützt und den Zylinderboden (9') in seiner ersten Position gegen einen Bund (23) drückt, welcher mit der Antriebsstange (13) fest verbunden ist.

14. Schalter nach einem der Ansprüche 3 bis 12,
**dadurch gekennzeichnet,**
dass sich die Feder (8') auf einem Absatz am oberen Ende des Kompressionszylinders (4) oder auf der durchbrochenen Platte (21) abstützt und der Zylinderboden (9') in seiner ersten Position gegen einen bund (23') drückt, welcher in fester Verbindung mit dem Kompressionszylinder (4) unterhalb der Isolierstoffdüse (5) sowie innerhalb der Druckkammer (6) angeordnet ist.

15. Schalter nach einem der Ansprüche 1 bis 14,
**dadurch gekennzeichnet,**
dass zwischen dem Kompressionsraum (7) und der Schaltkammer ein oder mehrere Belüftungsventile (24) angeordnet sind, die während der Einschaltung geöffnet und sonst geschlossen sind.

16. Schalter nach einem der Ansprüche 1 bis 15,
**dadurch gekennzeichnet,**
dass zwischen der Druckkammer (6) und der Schaltkammer ein Überdruckventil (25) angeordnet ist, das im Normalbetrieb geschlossen ist und dass die Druckkammer (6) mit der Schaltkammer verbindet, wenn der Druck einen für das Material kritischen Wert erreicht.

17. Schalter nach Anspruch 16,
**dadurch gekennzeichnet,**
dass das Überdruckventil (25) durch ein oder mehrere Öffnungen (27) gebildet wird, die vom Zylinderboden (9') bei zulässigem Druck verschlossen sind und bei einer unzulässigen Druckerhöhung dadurch geöffnet werden, dass der Zylinderboden (9') die Öffnungen freigibt, indem er sich infolge der Druckerhöhung von dem Bereich der zweiten Position weiter in eine dritte Position verschiebt, welche durch Überwindung einer Federkraft, mit einer dieser Druckerhöhung entsprechenden, erhöhten Federkonstante, erreicht wird, wobei die Feder (8') zwischen der zweiten und dritten Position des Zylinderbodens (9') eine entsprechend erhöhte Federkonstante aufweist oder durch eine zusätzliche Feder, welche in diesem Bereich parallel zur Feder (8') angeordnet ist, so dass sich in der Summe eine solche Federkonstante ergibt.

18. Schalter nach einem der Ansprüche 2 bis 15,
**dadurch gekennzeichnet,**
dass zwischen der Druckkammer (6) und der Kompressionskammer (7) ein Überdruckventil (28) angeordnet ist, das im Normalbetrieb geschlossen ist und die Druckkammer (6) mit der Kompressionskammer (7) verbindet, wenn der Druck einen Wert erreicht, der für das Material kritisch ist.

19. Schalter nach einem der Ansprüche 2 bis 18,
**dadurch gekennzeichnet,**
dass gegen Ende der Ausschaltbewegung die Teile; die die Schaltbewegung ausführen, mittels eines mechanischen oder pneumatischen Dämpfers abgebremst werden.

20. Schalter nach einem der Ansprüche 2 bis 19,
**dadurch gekennzeichnet,**
dass die Entlüftungsöffnungen (11 oder 11') des Kompressionsraums (7) zur Schaltkammer gegen Ende der Schaltbewegung wieder schliessen, so dass ein Gaspolster entsteht, das die Schaltbewegung abbremst.

21. Schalter nach Anspruch 20,
**dadurch gekennzeichnet,**
dass ein mit dem Träger des Kompressionskolbens (29) fest verbundener, aussen auf dem Kompressionszylinder (4) gleitender Zylinderring (30) so angeordnet ist, dass er die Entlüftungsöffnungen (11') gegen Ende der Schaltbewegung verschliesst.

## Claims

1. Circuit breaker with self-produced flow of extinguishing gas, comprising a switching chamber filled with insulating gas, at least two contacts, of which at least one is movable, a compression device which is actuable by the switching movement and consists of a compression piston (14) and a compression cylinder (4) with cylinder base (9), and a pressure chamber (6) adjoining thereat and having a nozzle (5) of insulating material, wherein one or more passages (1) connect the compression chamber (7) with the pressure chamber (6) and have closures (10) which are opened in a low-pressure range of the pressure chamber (6) and are closed in a high-pressure range of the pressure chamber (6), and wherein the compression device is so dimensioned that it produces the flow of extinguishing gas required for the extinguishing of the weak arcs, characterised thereby that the pressure of the low pressure range is generated by low-current arcs, the energy of which is too small to produce the extinguishing gas flow itself required for their quenching, and the pressure of the high pressure range is generated by high-current arcs, the energy of which is sufficient to produce the extinguishing gas flow itself required for their quenching, and that the cylinder base (9) is displaceable in the compression cylinder (4) but gastightly mounted, that it adopts a first position in the low-pressure range of the pressure chamber (6) and that the cylinder base (9) adopts a second position, in which the pressure chamber (6) is enlarged by comparison with the first position and the compression chamber (7) reduced, in the high-pressure range of the pressure chamber (6).

2. Circuit breaker according to claim 1, characterised thereby that the compression chamber (7) has ventilation openings (11 or 11') to the switching chamber, which are equipped with closures (16 or 17) which are opened in the case of elimination of strong arcs.

3. Circuit breaker according to claim 1, characterised thereby that the displacement of the cylinder base (9') from the first into the second position takes place against the force of a spring (8 or 8'), the spring constant of which is so designed that the spring (8 or 8') is compressed on the attainment of the high pressure range.

4. Circuit breaker according to claim 1 or 3, characterised thereby that the position of the cylinder base (9') in the second position and thus the extent of the enlargement of the pressure chamber (6) is determined in order that a particularly favourable product of pressure times volume results for the extinguishing of the arc (26) concerned.

5. Circuit breaker according to claim 4, characterised thereby that the cylinder base (9') adjusts its setting within the second position in dependence on pressure by means of an appropriate choice of the spring constant of the spring (8 or 8').

6. Circuit breaker according to one of claims 2 to 5, characterised thereby that the ventilation openings (11) are arranged in the compression piston (14) and can be ventilated by valves (16), which open in the case of pressures in the compression chamber (7) which lie above that pressure range of the pressure chamber which arises with small currents.

7. Circuit breaker according to one of claims 2 to 5, characterised thereby that the cylinder base (9') comprises an edge (17) which faces into the compression chamber (7) and which in the first position of the cylinder base (9') closes the ventilation openings (11') arranged in the compression cylinder (4) and the second position of the cylinder base (9') opens the ventilation openings (11').

8. Circuit breaker according to one of claims 3 to 7, characterised thereby that in the first position the cylinder base (9') keeps open passages (1') and that the passages (1') are closed by a small displacement of the cylinder base (9').

9. Circuit breaker according to claim 8, characterised thereby that the spring constant of the spring (8 or 8') or of an additional spring is so low in the region of this small displacement that its displacement of the cylinder base (9') prevents a pressure equalisation by way of these passages (1').

10. Circuit breaker according to claim 8 or 9, characterised thereby that the passages (1') are formed by bores (18) in the edge (17) of the cylinder base (9'), which bores open into an enlargement (19) of the cylinder wall in the first position of the cylinder base (9') and are closed by the cylinder wall in the second position of the cylinder base (9').

11. Circuit breaker according to one of claims 3 to 10, characterised thereby that the contact (3) is firmly connected with the displaceable cylinder base (9') as well as a contact carrier (20), wherein this displaceable contact carrier (20) enables, while maintaining the electrical connection, the same relative movement of the contact (3) relative to the nozzle (5) of insulating material as the cylinder base (9') executes relative to the nozzle (5) of insulating material, and that in the first position of the cylinder base (9') the gap (15) between the nozzle (5) of insulating material and the contact (3) is small and in the second position is larger, wherein the gap width (15) is so set that the respective flows of extinguishing gas are used as fully as possible for the quenching.

12. Circuit breaker according to one of claims 3 to 11, characterised thereby that the drive rod (13) is firmly connected by way of webs (12) or a perforated plate (21) with the compression cylinder (4), with the nozzle (5) of insulating material as well as with the movable contact (3) or the bearing in which the contact carrier (20) is displaceably mounted, whereby these parts carry out the switching movement and the compression piston (14) as well as a fixed contact (2) are stationary.

13. Circuit breaker according to one of claims 3 to 12, characterised thereby that the spring (8) is supported on a step (22) of the drive rod (13) and the cylinder base (9') in its first position presses against a collar (23), which is firmly connected with the drive rod (13).

14. Circuit breaker according to one of claims 3 to 12, characterised thereby that the spring (8') is supported on a projection at the upper end of the compression cylinder (4) or on the perforated plate (21) and the cylinder base (9') in its first position presses against a collar (23'), which is arranged in fixed connection with the compression cylinder (4) below the nozzle (5) of insulating material as well as within the pressure chamber (6).

15. Circuit breaker according to one of claims 1 to 14, characterised thereby that arranged between the compression chamber (7) and the switching chamber are one or more ventilating valves (24), which are opened during the switching on and otherwise are closed.

16. Circuit breaker according to one of claims 1 to 15, characterised thereby that arranged between the pressure chamber (6) and the switching chamber is an excess pressure valve (25), which in normal operation is closed, and that the pressure chamber (6) is connected with the switching chamber if the pressure reaches a value critical for the material.

17. Circuit breaker according to claim 16, characterised thereby that the excess pressure valve (25) is formed by one or more openings (27), which are closed by the cylinder base (9') in the case of permissible pressure and are opened by that in the case of impermissible pressure increase, that the cylinder base (9') frees the openings in that in consequence of the pressure increase it displaces from the region of the second position further into a third position, which is reached by overcoming a spring force with an increased spring constant corresponding to this pressure increase, wherein the spring (8') has between the second and third position of the cylinder base (9') a correspondingly increased spring constant, or by an additional spring which is arranged in this region parallel to the spring (8'), so that such a spring constant results in sum.

18. Circuit breaker according to one of claims 2 to 15, characterised thereby that arranged between the pressure chamber (6) and the compression chamber (7) is an excess pressure valve (28), which is closed in the normal operation and connects the pressure chamber (6) with the compression chamber (7) if the pressure reaches a value which is critical for the material.

19. Circuit breaker according to one of claims 2 to 18, characterised thereby that towards the end of the switching off movement the parts which execute the switching movement are braked by means of a mechanical or pneumatic damper.

20. Circuit breaker according to one of claims 2 to 19, characterised thereby that the ventilation openings (11 or 11') of the compression chamber (7) to the switching chamber are closed again towards the end of the switching movement so that a gas cushion arises which brakes the switching movement.

21. Circuit breaker according to claim 20, characterised thereby that a cylinder ring (30), which is firmly connected with the carrier of the compression piston (29) and slides externally on the compression cylinder (4), is so arranged that it closes the ventilation openings (11') towards the end of the switching movement.

## Revendications

1. Interrupteur à écoulement de gaz d'extinction autogénéré, présentant une chambre de commande remplie de gaz isolant comportant au moins deux pièces de contact dont au moins l'une est mobile, un dispositif de compression actionnable par le mouvement de contact, se composant d'un piston de compression (14) et d'un cylindre de compression (4) avec un fond de cylindre (9), auquel est raccordée une chambre de pression (6) qui comporte une tuyère isolante (5), ou un ou plusieurs passages (1) relient l'enceinte de compression (7) avec la chambre de pression (6) et ou les passages (1) présentent des verrous (10) qui, dans une zone de basse pression de la chambre de pression (6), sont ouverts et, dans une zone de haute pression de la chambre de pression (6) sont fermés et où le dispositif de compression est dimensionné de manière a générer le gaz d'extinction nécessaire à l'extinction des arcs faibles, caractérisé en ce que
la pression de la zone de basse pression est générée par des arcs à faible intensité, dont l'énergie est trop faible pour autogénérer l'écoulement du gaz d'extinction nécessaire à leur soufflage, et que la pression de la zone de haute pression est générée par des arcs à haute intensité, dont l'énergie est suffisante pour autogénérer l'écoulement du gaz d'extinction nécessaire à leur soufflage et que le fond de cylindre (9) est logé de manière coulissante, mais étanche au gaz dans le cylindre de compression (4), qu'il prend une première position dans la zone de basse pression de la chambre de pression (6) et que le fond de cylindre (9) prend une deuxième position dans la zone de haute pression de la chambre de pression (6) dans laquelle la chambre de pression (6) s'agrandit par rapport à la première position et l'enceinte de compression (7) diminue.

2. Interrupteur selon la revendication 1,
caractérisé en ce que
l'enceinte de compression (7) présente des ouvertures d'aération (11 ou 11'), lesquelles sont munies de verrous (16 ou 17) qui sont ouverts à l'extinction des arcs à haute intensité.

3. Interrupteur selon la revendication 1,
caractérisé en ce que
le coulissement du fond de cylindre (9') de la première position vers la deuxième position, s'effectue sous la force d'un ressort (8, 8') dont la constante de rappel est conçue de sorte que le ressort (8 ou 8'), en atteignant la zone de haute pression, est comprimé.

4. Interrupteur selon la revendication 1 ou 3,
caractérisé en ce que
la situation du fond de cylindre (9') dans la deuxième position et donc l'étendue de l'agrandissement de la chambre de pression (6) est déterminée de sorte qu'un produit particulièrement avantageux pour l' extinction de l'arc concerné (26), résulte de la pression par le volume.

5. Interrupteur selon la revendication 4,
caractérisé en ce que
le fond de cylindre (9') ajuste sa situation à l'intérieur de la deuxième position en fonction de la pression, à l'aide d'un choix correspondant de constantes de rappel des ressorts (8 ou 8').

6. Interrupteur selon l'une des revendications 2 à 5,
caractérisé en ce que
les ouvertures d'aération (11) sont disposées dans le piston de compression (14) et qui sont ventilables par des vannes (16), lesquelles s'ouvrent sous la poussée dans l'enceinte de compression (7), et qui se trouvent au-dessus de la zone de pression de la chambre de pression générée en cas de courants faibles.

7. Interrupteur selon l'une des revendications 2 à 5,
caractérisé en ce que
le fond de cylindre (9') présente une bordure (17) orientée vers l'enceinte de compression (7), laquelle, dans la première position du fond de cylindre (9'), ferme des ouvertures d'aération (11') disposées dans le cylindre de compression (4) et ouvre, dans la deuxième position du fond de cylindre (9'), les ouvertures d'aération (11').

8. Interrupteur selon l'une des revendications 3 à 7,
caractérisé en ce que
le fond de cylindre (9'), dans la première position, maintient des passages (1') ouverts et que les passages (1') sont fermés par un léger coulissement du fond de cylindre (9').

9. Interrupteur selon la revendication 8,
caractérisé en ce que
la constante de rappel du ressort (8 ou 8') ou d'un ressort supplémentaire est faible dans la zone de ce léger coulissement, que ce coulissement du fond de cylindre (9') devance une compensation de pression, par l'intermédiaire de ces passages (1').

10. Interrupteur selon la revendication 8 ou 9,
caractérisé en ce que
les passages (1') sont formés par des perçages (18) dans la bordure (17) du fond de cylindre (9'), qui, dans la première position du fond de cylindre (9'), débouchent dans un élargissement (19) de la paroi de cylindre et, dans la deuxième position du fond de cylindre (9'), sont fermés par la paroi de cylindre.

11. Interrupteur selon l'une des revendications 3 à 10,
caractérisé en ce que
la pièce de contact (3) est reliée fixement avec le fond de cylindre coulissant (9') ainsi qu'avec un support de pièce de contact (20), le support coulissant de pièce de contact (20) rendant alors possible, en conservant le raccordement électrique, le même mouvement relatif de la pièce de contact (3) par rapport à la tuyère isolante (5) tel qu'il est effectué par le fond de cylindre (9') par rapport à la tuyère isolante (5), et en ce que dans la première position du fond de cylindre (9'), la fente (15), entre la tuyère isolante (5) et la pièce de contact (3), est petite, et dans la deuxième position, est plus grande, la largeur de la fente (15) s'ajustant de sorte que chaque flux de gaz d'extinction soit exploite au mieux pour le soufflage.

12. Interrupteur selon l'une des revendications 3 à 11,
caractérise en ce que
la barre d'entraînement (13) est reliée de manière fixe, par l'intermédiaire de nervures (12) ou d'une plaque ajourée (21), au cylindre de compression (4), à la tuyère isolante (5) ainsi qu'à le pièce de contact mobile (3) ou eu palier, dans lequel le support de pièce de contact (20) est logé de manière coulissante, ces pièces effectuant ainsi le mouvement de contact et le piston de compression (14) ainsi qu'une pièce de contact (2) sont immobiles.

13. Interrupteur selon l'une des revendications 3 à 12,
caractérisé en ce que
le ressort 8 prend appui sur un telon (22) de la barre d'entraînement (13) et le fond de cylindre (9'), dans sa première position, prend appui contre un collet (23), qui est relié de manière fixe à la barre d'entraînement (13).

14. Interrupteur selon l'une des revendications 3 à 12,
caractérisé en ce que
le ressort (8') prend appui sur un talon à l'extrémité supérieure du cylindre de compression (4) ou sur la plaque ajourée (21), et le fond de cylindre (9'), dans se première position, appuie contre un collet (23'), lequel est relié fixement au cylindre de compression (4) et est disposé en aval de la tuyère isolente (5) ainsi qu'à l'intérieur de la chambre de pression (6).

15. Interrupteur selon l'une des revendications 1 à 14,
caractérisé en ce qu'
entre l'enceinte de compression (7) et la chambre de commande, sont disposées une ou plusieurs vannes d'aération (24), qui sont ouvertes pendant le mise en contact et qui, le reste du temps, sont fermées.

16. Interrupteur selon l'une des revendications 1 à 15,
caractérisé en ce qu'
entre la chambre de pression (6) et la chambre de commande est disposée une vanne de surpression (25), qui, en fonctionnement normal, est fermée et qui relie la chambre de pression (6) avec la chambre de commande, si la pression atteint une valeur critique pour le matériel.

17. Interrupteur selon la revendication 16,
caractérisé en ce que
la vanne de surpression (25) est formée par une ou plusieurs ouvertures (27), qui sont fermées par le fond de cylindre (9') en cas de pression admissible et qui, en cas d'augmentation inadmissible de la pression, sont ouvertes par le fait que le fond de cylindre (9') libère les ouvertures, en continuant à coulisser, à la suite de l'augmentation de pression, de la zone de la deuxième position vers une troisème position, qui est obtenue, par maîtrise d'une force de ressort avec une constante de rappel accrue correspondant à cette augmentation de pression, le ressort (8') présentant alors, entre la deuxième position et la troisième positions du fond de cylindre (9'), une constante de rappel augmentée en conséquence, ou bien qui est obtenue par un ressort supplémentaire qui est disposé dans cette zone, parallèlement au ressort (8'), de sorte qu'il résulte dans la somme une telle constante de rappel.

18. Interrupteur selon l'une des revendications 2 à 15,
caractérisé en ce qu'
entre la chambre de pression (6) et l'enceinte de compression (7) est disposée une vanne de surpression (28), qui est fermée en fonctionnement normal, et qui relie la chambre de pression (6) avec l'enceinte de compression (7), quand la pression atteint une valeur critique pour le matériel.

19. Interrupteur selon l'une des revendications 2 à 18,
caractérisé en ce que
vers la fin du mouvement de mise hors contact, les pièces qui exécutent le mouvement de contact sont freinées à l'aide d'un amortisseur mécanique ou pneumatique.

20. Interrupteur selon l'une des revendications 2 à 19,
caractérisé en ce que
les ouvertures d'aération (11 ou 11') de l'enceinte de compression (7), en direction de la chambre de commande, se referment vers la fin du mouvement de contact, de sorte qu'un coussinet gazeux se forme et freine le mouvement de contact.

21. Interrupteur selon la revendication 20,
caractérisé en ce qu'
une bague cylindrique (30), coulissante à l'extérieur sur le cylindre de compression (4), reliée fixement au support du fond de compression (29), est prévue de sorte qu'elle ferme les ouvertures d'aération (11') vers la fin du mouvement de contact.
